# FASCICULE DE BREVET EUROPEEN

(11) **EP 1 618 276 B1**
(45) Date de publication et mention de la délivrance du brevet: **17.12.2008**
(21) Numéro de dépôt: 04718668.9
(22) Date de dépôt: 09.03.2004
(51) Int. Cl.: E06C 7/18

(54) **DISPOSITIF DE SECURITE POUR TRAVAIL SUR ECHELLE**
SICHERHEITSVORRICHTUNG ZUR SICHERUNG EINER PERSON BEIM ARBEITEN AN EINER LEITER
SAFETY DEVICE FOR WORKING ON A LADDER

(30) Priorité: 25.04.2003 FR 0305080
(43) Date de publication de la demande: 25.01.2006
(73) Titulaire: Machado, Manuel, 92250 La Garenne Colombes (FR)
(72) Inventeur: Machado, Manuel, 92250 La Garenne Colombes (FR)
(86) Numéro de dépôt international: PCT/FR2004/000552
(87) Numéro de publication internationale: WO 2004/097153

(56) Documents cités:
- WO-A-87/05072
- DE-A- 2 626 425
- DE-U- 8 606 241
- DE-U- 8 808 915
- US-A- 4 130 177
- US-A- 6 161 647

## Description

La présente invention concerne un dispositif de sécurité pour travail sur échelle. L'invention trouve son application pour les utilisateurs professionnels ou amateurs qui travaillent sur une échelle, en prémunissant les risques de chute de l'échelle. A ce jour les accidents sur échelle sont nombreux et provoquent de lourds coûts humains et financiers. Ces accidents proviennent notamment du risque de chute de l'utilisateur qui en travaillant en hauteur perd soudain son équilibre et chute dans le vide. L'invention permet à l'utilisateur de travailler avec une plus grande liberté, avec plus d'aisance et avec une sécurité d'esprit.

Il est connu dans l'art antérieur certains dispositifs de sécurité pour travail sur échelle. Ces dispositifs sont finalement assez inefficaces. Il est notamment connu une ligne de vie qui tangente l'échelle et sur laquelle l'utilisateur se positionne régulièrement. Le défaut de ce dispositif est outre d'être lourd et peu pratique d'être dangereux dans le sens ou l'utilisateur peut tout de même chuter d'une hauteur de plus de 1 mètre et donc se faire mal. Un autre défaut du dispositif est la possibilité que la première chute de l'utilisateur entraîne ensuite la chute de l'échelle. US 4130177A décrit un dispositif de sécurité conforme au préambule de la revendication 1.

Un objet principal de l'invention est de proposer un dispositif de sécurité de travail en hauteur totalement sécurisé qui assure l'utilisateur, quelque soit son poids et son gabarit et quelque soit sa position sur l'échelle contre un risque de chute de l'échelle. L'invention étant sécurisée contre l'inattention et le dilettantisme de l'utilisateur puisque le non port du dispositif est immédiatement apparent.

Un objet de l'invention est de proposer un dispositif de sécurité de travail en hauteur qui soit pratique, maniable et léger.

Un objet de l'invention est de proposer un dispositif de sécurité de travail en hauteur qui soit facile à fabriquer et raisonnablement coûteux.

Un objet de l'invention est de proposer un dispositif de sécurité de travail en hauteur qui suive l'utilisateur dans son travail en hauteur et tel que si l'utilisateur chute il soit immédiatement retenu.

Un objet de l'invention est de proposer un dispositif de sécurité de travail en hauteur qui soit adaptable sur une gamme de taille d'échelle et qui soit facilement adaptable sur une échelle.

Dans un aspect principal l'invention comporte deux dispositifs amovibles indépendants de sécurité, soit un dispositif de sécurité le long de chacun des montants de l'échelle. L'utilisateur étant lié à chacun de ces dispositifs par une longe le reliant à un harnais qu'il porte sur lui, préférentiellement à la taille.

Dans un aspect de l'invention, les dispositifs de sécurité amovibles sur montant d'échelle comprennent une poignée de préhension articulée élastiquement avec un profil de guidage sur montant, un dispositif de blocage, une gâchette d'actionnement du dispositif de blocage.

Dans un aspect de l'invention, l'utilisateur monte et descend sur l'échelle en avançant en crabe le long de l'échelle en déplaçant alternativement la poignée du premier montant puis la poignée du second montant.

Dans un aspect de l'invention, le dispositif de guidage est sécurisé pour être bloqué et ne pas glisser vers le bas sans l'actionnement de la gâchette de libération, tandis qu'il glisse vers le haut sans même l'actionnement de la gâchette.

Dans un aspect de l'invention, si l'utilisateur tombe il est aussitôt retenu par le harnais et ne chute donc que du différentiel entre le point bas du harnais et la hauteur du harnais au moment de la chute. Comme l'utilisateur positionne sensiblement les poignées à hauteur de buste et que la longe est de taille d'environ 70 centimètres, cette chute ne sera que de quelques dizaines de centimètres au plus. Couramment la chute n'excédera pas la hauteur de

Les figures annexées représentent un mode particulier de l'invention sur lesquelles :
- La figure 1 représente une vue d'ensemble d'un utilisateur sur une échelle munie du dispositif
- La figure 2A, 2B, 2C représentent une vue de côté de la poignée de préhension et de deux profils de guidage latéraux qui se montent sur la poignée
- La figure 3 représente une vue de haut de la poignée de préhension
- La figure 4 représente une vue de haut des deux profils latéraux de guidage
- La figure 5 représente une vue de haut de l'assemblage de la poignée et des profils latéraux de guidage
- Les figures 6A et 6B représentent en vue de côté le dispositif de blocage selon deux positions d'utilisation
- La Figure 7 représente une vue de dessus du dispositif de blocage
- Les Figures 8A, 8B, 8C, 8D représentent quatre schémas de principe des forces actionnant le dispositif de blocage selon quatre positions différentes
- La figure 9 représente une vue de côté de côté de l'ensemble d'un dispositif de sécurité monté sur un montant de barreau d'échelle
- La figure 10 représente deux schémas de principe de mouvement pour disposer le dispositif de blocage sur le montant de barreau d'échelle

La figure 1 représente une vue d'ensemble d'un utilisateur sur une échelle (2) munie du dispositif de sécurité pour travail sur échelle (1) objet de la présente invention. Ce dispositif (1) comprend un harnais (40) de type courant que l'utilisateur porte préférentiellement à la taille pour des raisons de mobilité et d'ergonomie de travail. Sur ce harnais (40) est fixé par une longe (50) en forme général de Y, avec une branche principale de longe liée au harnais et deux branches filles liées chacune à deux dispositifs amovibles indépendants de sécurité sur montant (10) qui seront décrits sur l'ensemble des figures suivantes. Dans sa version standard, la longueur de la longe est de l'ordre de 70 centimètres. Cette longueur est un compromis entre d'une part une longueur de longe suffisante pour offrir à l'utilisateur l'aisance et la mobilité nécessaire et d'autre part une longueur de longe faible pour que en cas de chute, le dispositif de sécurité s'actionne sur une hauteur de chute la plus faible possible. Il apparaît notamment sur cette figure comment un utilisateur peut lâcher ses mains pour travailler tout en étant en totale sécurité. Pour progresser et tel que sera ultérieurement décrit, l'utilisateur accompagne sa progression sur l'échelle, vers le haut ou vers le bas, en déplaçant le long de chacun des montants (3) de l'échelle (2) un dispositif de sécurité sur montant (10a, 10b). L'utilisateur montant ou descendant donc en crabe le long de l'échelle en posant ses mains sur les dispositifs de sécurité de montant dont la progression selon chaque montant de l'échelle accompagne la projection du trajet naturel de chacune des mains de l'utilisateur selon chacun des montants. Dans l'exemple de réalisation représenté, les dispositifs de sécurité de montant gauche et droite seront symétriques. Nous choisissons ici, figures 2 à 10, de décrire le dispositif gauche de montant, sachant que le dispositif de montant droit en est immédiatement déduit La figure 2A représente une vue de côté de la poignée de préhension (20) qui est également représentée en vue de haut en figure 3. Cet élément est l'élément central sur lequel vient se solidariser l'ensemble des autres éléments constitutifs de l'invention. En vue de côté la poignée présente une forme générale de cadre parallélépipédique composé de quatre montants, un montant vertical qui sera tangent au montant de l'échelle et qui servira de support à un patin de glissage, un montant horizontal supérieur qui sert de support au dispositif de blocage, figure 6, un montant sensiblement vertical en biais qui sert de poignée au creux de la main, le cadre étant percé en son centre par un passage (21) pour y passer la main, un montant inférieur horizontal pour fermer le cadre. La figure 2B représente une vue de côté d'un premier profil latéral de guidage. Ce premier profil de guidage (31) a pour fonction de maintenir la poignée adjacente au montant (3) de l'échelle (2) en épousant en position d'utilisation la paroi latérale du montant de l'échelle. Le premier profil de guidage (31) remplit une seconde fonction qui est de servir de support d'accroche (33) à un mousqueton qui supportera lui-même la longe. Le Support d'accroche (33) étant dans l'exemple représenté une anse métallique positionnée sur le premier profil de guidage (31) de hauteur sensiblement égale à celle du profil de guidage sur laquelle le mousqueton pourra coulisser et s'adapter aux différentes positions relatives de l'utilisateur sur l'échelle par rapport à la position, au dessus, en dessous, sur le côté, de la poignée sur le montant. La figure 2C représente une vue de côté d'un second profil latéral de guidage (41) qui se fixe sur la seconde paroi latérale de la poignée (20) et qui a pour fonction de servir de profil de guidage latéral comme pour le premier profil de guidage (31) et longitudinal en maintenant par son extrémité au moyen d'un pliage en forme de crochet (42) qui va maintenir la poignée tangente au montant (3) le long de sa hauteur. La figure 3 représente en vue de haut la poignée (20), il est notamment apparent sur cette figure comment les flancs latéraux de la poignée sont pourvus de réservations (23) sur lesquelles viennent se loger selon leur épaisseur les profils de guidage (31, 41), ceux-ci étant ensuite solidarisés à la poignée au moyen de visseries de boulon (28) qui traverseront l'épaisseur de la poignée (20). La figure 4 représente une vue de haut des deux profils latéraux de guidage (31, 41) avec le guidage latéral (31, 41), le guidage longitudinal (42), et le support d'accroche (33). La figure 5 représente une vue de haut de l'assemblage de la poignée et des profils latéraux de guidage autour d'un montant (3) d'échelle. Sur cette figure apparaît également un patin de liaison (45) qui se positionne sur le flan le long de la hauteur de la poignée en contact avec le montant de l'échelle et ce afin d'améliorer les qualités de liaison et de frottement et notamment du fait des conditions climatiques locales. Il apparaît ainsi sur cette figure 5 comment l'ensemble constitué et assemblé au moyen du système de boulon et visseries (28) remplit les fonctions de préhension, de liaison longitudinale et latérale sur montant d'échelle et de support de fixation pour mousqueton. Les figures suivantes expliqueront comment se dispositif est coordonné avec un dispositif de blocage (60). Les figures 6A et 6B représentent en vue de côté le dispositif de blocage (60) selon deux positions d'utilisation. Le dispositif de blocage (60) est articulé avec le montant supérieur du cadre de la poignée (20). La Figure 6B représente le dispositif de blocage dans une position libre sans état de contrainte du fait de l'action de l'utilisateur ou de sa position sur le montant. Dans cette position le dispositif de blocage (60) qui présente une forme générale oblongue rectiligne présente une inclinaison d'environ 40° avec l'horizontal obtenue par l'effet de l'état de tension sans contrainte d'un ressort (R) qui relie le dispositif de blocage (60) à la poignée (20). La figure 6A représente elle le dispositif de blocage (60) avec le ressort comprimé sous l'effet soit de l'action de l'utilisateur sur une gâchette (70), soit sous l'effet d'une position de sécurité sur montant comme représenté en figure 9. Dans cette position, le dispositif de blocage (60) vient toucher la paroi supérieure de la poignée (20) et contraint en tension le ressort (R). L'utilisateur peut actionner au moyen de la gâchette (70) le dispositif de blocage (60) dans cet état. Le dispositif de blocage (60) est articulé avec la poignée (20) par une came (71) qui est articulé en rotation en deux points (72) par rapport à la poignée, en un premier point de rotation selon un pivot (72a) positionné dans l'encoche de réservation de poignée (22) et selon un second point pivot sur la came (72b) d'articulation avec le dispositif de blocage (60). Le dispositif de blocage pouvant donc effectuer un double mouvement par rapport à la poignée (20), rotation par rapport de la poignée (20) avec la came (71), et rotation de la came (71) avec le dispositif de blocage (60). Cette liberté de mouvement sera notamment utile pour introduire le dispositif de blocage autour du montant (3), figure 10. La Figure 7 représente une vue de dessus du dispositif de blocage (60). Le dispositif de blocage (60) est articulé avec la poignée (60) au moyen d'un ressort (R) qui est logé dans une fente de compression (65) positionnée à une de ses extrémités au niveau de la liaison avec la came (71). Le dispositif de blocage (60) présente une forme générale oblongue avec une petite brisure de pente (66) quelques centimètres après le positionnement du ressort (R) afin de positionner le dispositif de blocage (60) dans une position de blocage préférentielle de quelques degré vers le haut, entre 5° et 10° préférentiellement, figure 8B, figure 9. Le dispositif de blocage (60) présente sur son flan latéral une ouverture (O) de taille égale à environ un tiers de sa longueur, cette ouverture donnant sur un perçage extrêmement perfectionné en forme de mâchoire sur le corps du dispositif de blocage (60). La fonction de cette ouverture (O) comme représenté en figure (10) est de pouvoir introduire le dispositif de blocage autour du montant (3). La fonction de cette mâchoire est de venir saisir et bloquer le montant (3) de l'échelle. La mâchoire présente une forme générale rectangulaire avec un flan percé de son ouverture (O) en son centre, le flan latéral opposé présente une fine nervure de barreau (64) dont la fonction est de laisser coulisser l'extrémité des barreaux d'échelle, qui parfois viennent faire un léger relief, et notamment au niveau des points de soudure, sur les parois latérales extérieures des montants d'échelle. Les deux autres flans de mâchoire (61, 62) opposés et délimitant la largeur de la mâchoire entre lesquels le montant de l'échelle se retrouvera bloqué. Le premier flan (62) de mâchoire présente une forme d'aplat biseauté. Le second flan de mâchoire présente une forme générale rectangulaire à angle saillant. Cette mâchoire suivant l'inclinaison du dispositif de blocage sur le montant de l'échelle va venir se trouver en butée suivant les deux flans de mâchoire (61, 62) et permet ainsi de s'adapter à une gamme de taille de montant différent. Les Figures 8A, 8B, 8C, 8D représentent quatre schémas de principe des forces actionnant le dispositif de blocage selon quatre positions différentes sur le montant de l'échelle. La figure 8A représente le dispositif de blocage en position horizontal lorsque l'utilisateur actionne la gâchette. Dans cette position le dispositif de blocage ne bloque pas sur le montant, les déplacements sont libres. La distance de montant qui détermine la longueur de l'ouverture suivant une section de montant est inférieure à la distance D, figure 7, qui sépare les deux flans de mâchoire. Cette disposition est adoptée par l'utilisateur pour effectuer des déplacements rapides ou vers le bas de la poignée le long des montants. La figure 8B est la position de blocage dans lequel se trouve le dispositif sans intervention de l'utilisateur. Dans cette position, le ressort (R) exerce sa force de rappel et le dispositif de blocage se bloque selon sa séparation de blocage (D) entre ses flancs de blocage (61, 62) contre le montant (3). Dans cette position comme le représente la figure 8C toute force vers le bas comme celui du poids de l'utilisateur lors d'une chute entraîne un couple qui fait rotation autour du flan de mâchoire opposé, et dans la mesure ou la poignée se positionne à l'avant de l'échelle, le couple s'exerce sur le second flan de mâchoire (61) à l'extrémité du dispositif de blocage et va donc absolument bloquer le dispositif qui ne pourra pas coulisser vers le bas, puisque la distance de montant qui détermine la longueur de l'ouverture suivant une section de montant tendrait à être inférieure à la distance D, figure 7, qui sépare les deux flans de mâchoire. La figure 8D démontre comment à l'opposé toute force exercée vers le haut comme celle qu'exercerait un utilisateur qui veut juste pousser vers le haut pour grimper sur l'échelle, exerce un couple autour du second flan de mâchoire (61) qui tend à augmenter la distance de montant et donc à libérer un espace qui permet alors au dispositif de glisser vers le haut sous la pression de l'utilisateur. Il est donc bien démontré qu'à moins d'actionner la gâchette le dispositif est sécurisé contre toute descente vers le bas et assure donc l'utilisateur contre tout risque de chute. La figure 9 représente une vue de côté de côté de l'ensemble d'un dispositif de sécurité, avec sa poignée (20), son dispositif de blocage (60) et ses profils latéraux (31, 41) monté sur un montant de barreau d'échelle. Cette figure illustre notamment comment le dispositif est sécurisé contre un déboîtement latéral du montant à travers l'ouverture (O) du montant. Il apparaît notamment comment le crochet (42) maintient le dispositif. A cela s'ajoute surtout le profil des parois (P) de l'ouverture (O) qui sont inclinées de telle façon que comme l'illustre la figure 10 avec ses deux schémas de principe de mouvement, suivant la vertical et suivant la section de montant, pour disposer le dispositif de blocage sur le montant de barreau d'échelle, il faille incliner suivant un angle négatif β le dispositif de blocage de façon à pouvoir l'introduire par un double jeu de mouvement, un peu à la façon d'un meuble que l'on fait passer par une porte. L'orientation des parois (P) suivant un angle orienté de l'ouverture (O) qui oblige à une introduction avec un profil de guidage orienté négativement prémunit donc contre tout risque d'extraction du montant hors de la mâchoire en cas de geste brusque ou de sollicitation d'effort du à une amorce de chute. Une autre fonction de l'ouverture étant bien évidemment de pouvoir laisser défiler les barreaux de l'échelle dans le mouvement de montée ou de descente du dispositif de sécurité (1) selon le montant (3) de l'échelle (2). L'ensemble des pièces composant l'invention étant préférentiellement de matière en acier traité. La poigné pouvant être en matériau neutre comme du plastique.

## Revendications

1. Dispositif de sécurité (1) pour travail en hauteur sur échelle (2) apte à être relié par une ligne de vie (50) à un équipement de sécurité (40) porté par l'utilisateur ledit dispositif s'adaptant sur montant (3) d'échelle (2) et progressant le long du montant (3) de l'échelle (2) par une combinaison de mouvement de coulissement et de blocage, ledit dispositif comportant un profil de guidage (31, 41, 42) de coulissement sur montant (3) une poignée de préhension (20) montée sur le profil de guidage (31, 41, 42) et une mâchoire de blocage (60) qui vient enserrer la montant de l'échelle **caractérisé en ce que** la mâchoire de blocage (60) est une pièce disjointe du profil de guidage (31, 41, 42) positionnée au dessus du profil de guidage (31, 41, 42) et articulée avec le profil de guidage (31, 41, 42), l'activation du blocage du dispositif de sécurité (1) sur le montant (3) est déterminée par la position de la mâchoire de blocage (60) et non pas par celle du profil de guidage (31, 41, 42), un dispositif d'actionnement (70) positionné sur la mâchoire de blocage permettant à l'utilisateur d'actionner le déblocage vers le bas, en agissant sur la mâchoire de blocage (60).

2. Dispositif de sécurité pour travail en hauteur (1) selon la revendication 1 **caractérisé en ce que** la mâchoire de blocage (60) est articulée avec profil de guidage (31, 41, 42) au moyen d'une came (71) bi articulée en rotation autour d'un premier pivot (72a) positionné sur le profil de guidage (31, 41, 42) et autour d'un second pivot (72b) positionné sur la mâchoire de blocage (60).

3. Dispositif de sécurité pour travail en hauteur sur échelle (1) selon la revendication 1 **caractérisé en ce que** l'assemblage au moyen de boulon et visseries (28), d'un cadre (20) composé de quatre montants formant poignée en passant la main à travers un passage (21) percé en son centre, d'un premier profil de guidage (31) qui se fixe sur la première paroi latérale de la poignée (20), d'un second profil latéral de guidage (41) qui se fixe sur la seconde paroi latérale de la poignée (20), d'un patin de liaison (45) qui se positionne sur le flan du cadre (20) en contact avec le montant (3) de l'échelle (2) forme le profil de guidage (31, 41, 42) et sa poignée de préhension (20).

4. Dispositif de sécurité pour travail en hauteur (1) sur échelle (2) selon la revendication 1 **caractérisé en ce que** la mâchoire de blocage (60) présente une forme générale rectangulaire avec un premier flan percé d'une ouverture (O) en son centre, un second flan opposé équipé d'une nervure de barreau (64), deux flans perpendiculaires de mâchoire (61, 62) opposés dont le premier flan (62) de mâchoire présente une forme d'aplat et le second flan de mâchoire présente une forme générale rectangulaire à angle saillant, le montant de l'échelle se retrouvant bloqué en butée entre les deux flans de mâchoire (61, 62).

5. Dispositif de sécurité pour travail en hauteur (1) sur échelle (2) selon la revendication 1 **caractérisé en ce que** l'articulation de la mâchoire de blocage (60) avec le profil de guidage (31, 41, 42) comprend un retour élastique au moyen d'un ressort (R) dont l'action tend à amener la mâchoire de blocage (60) en position de blocage.

6. Dispositif de sécurité pour travail en hauteur (1) sur échelle (2) selon la revendication 5 **caractérisé en ce que** le ressort (R) est logé dans une fente de compression (65) positionnée à une de ses extrémités au niveau de la liaison avec la came (71), le dispositif de blocage (60) présentant une forme générale oblongue avec une petite brisure de pente (66) quelques centimètres après le positionnement du ressort (R) afin de positionner le dispositif de blocage (60) dans une position de blocage préférentielle de quelques degré vers le haut, entre 5° et 10°.

7. Dispositif de sécurité pour travail en hauteur (1) sur échelle (2) selon la revendication 1 **caractérisé en ce que** le dispositif d'actionnement de la mâchoire de blocage (60) est une gâchette (70) accessible par l'index de l'utilisateur lorsque sa main est positionnée sur la poignée (20).

8. Dispositif de sécurité pour travail en hauteur (1) sur échelle (2) selon la revendication 1 **caractérisé en ce que** un patin (45) de liaison se positionne sur le flan de la hauteur du profil de guidage (31, 41, 42) en contact avec le montant de l'échelle.

## Claims

1. A security device (1) for working at a height on a ladder (2) suited to be connected by a lifeline (50) to a piece of security equipment (40) worn by the user, the said device fitting on the upright (3) of the ladder (2) and progressing along the upright (3) of the ladder (2) by a combination of sliding and locking movement, the said device comprising a guiding profile (31, 41, 42) for sliding on the upright (3), a gripping handle (20) mounted on the guiding profile (31, 41, 42) and a locking jaw (60) which moves to encompass the upright of the ladder, **characterized in that** the locking jaw (60) is a part disjoined from the guiding profile (31, 41, 42), positioned above the guiding profile (31, 41, 42) and articulated with the guiding profile (31, 41, 42), the activation of the locking of the security device (1) on the upright (3) is determined by the position of the locking jaw (60) and not by that of the guiding profile (31, 41, 42), an actuating device (70) positioned on the locking jaw allowing the user to actuate the unlocking downwards, acting on the locking jaw (60).

2. The security device for working at a height (1) according to Claim 1, **characterized in that** the locking jaw (60) is articulated with the guiding profile (31, 41, 42) by means of a cam (71) bi-articulated in rotation about a first pivot (72a) positioned on the guiding profile (31, 41, 42) and about a second pivot (72b) positioned on the locking jaw (60).

3. The security device for working at a height on a ladder (1) according to Claim 1, **characterized in that** the assembly by means of bolt and nuts (28) of a frame (20) composed of four uprights forming a handle passing the hand through a passage (21) bored in its centre, of a first guiding profile (31) which fixes itself on the first lateral wall of the handle (20), of a second lateral guiding profile (41) which fixes itself on the second lateral wall of the handle (20), of a connecting flange (45) which positions itself on the edge of the frame (20) in contact with the upright (3) of the ladder (2) forms the guiding profile (31, 41, 42) and its gripping handle (20).

4. The security device for working at a height (1) on a ladder (2) according to Claim 1, **characterized in that** the locking jaw (60) has a general rectangular shape with a first edge bored with an opening (O) in its centre, a second opposite edge equipped with a bar rib (64), two opposite perpendicular jaw edges (61, 62), the first jaw edge (62) of which has a flattened shape and the second jaw edge of which has a general rectangular shape with a salient angle, the upright of the ladder being locked in abutment between the two jaw edges (61, 62).

5. The security device for working at a height (1) on a ladder (2) according to Claim 1, **characterized in that** the articulation of the locking jaw (60) with the guiding profile (31, 41, 42) comprises an elastic return by means of a spring (R), the action of which tends to bring the locking jaw (60) into locking position.

6. The security device for working at a height (1) on a ladder (2) according to Claim 5, **characterized in that** the spring (R) is housed in a compression slot (65) positioned at one of its ends at the level of the connection with the cam (71), the locking device (60) having a general oblong shape with a small slope offset (66) a few centimetres after the positioning of the spring (R) so as to position the locking device (60) in a preferred locking position of a few degrees upwards, between 5° and 10°.

7. The security device for working at a height (1) on a ladder (2) according to Claim 1, **characterized in that** the device for actuating the locking jaw (60) is a trigger (70) accessible by the index finger of the user when his hand is positioned on the handle (20).

8. The security device for working at a height (1) on a ladder (2) according to Claim 1, **characterized in that** a connection flange (45) positions itself on the edge of the height of the guiding profile (31, 41, 42) in contact with the upright of the ladder.

## Patentansprüche

1. Sicherheitsvorrichtung (1) für das Arbeiten in der Höhe auf einer Leiter (2), die durch ein Sicherheitsseil (50) mit einer Sicherheitsausrüstung (40), die vom Benutzer getragen wird, verbunden werden kann, wobei sich die Vorrichtung an den Holm (3) der Leiter (2) anpasst und entlang des Holms (3) der Leiter (2) durch eine Kombination aus einer Gleit- und Feststellungsbewegung fortbewegt, wobei die Vorrichtung ein Führungsprofil (31, 41, 42) zum Gleiten auf dem Holm (3), einen Griff (20), der auf dem Führungsprofil (31, 41, 42) montiert ist, und eine Klemmbacke (60) umfasst, die den Holm der Leiter umklammert, **dadurch gekennzeichnet, dass** die Klemmbacke (60) ein vom Führungsprofil (31, 41, 42) getrenntes Stück ist, das über dem Führungsprofil (31, 41, 42) angeordnet und mit dem Führungsprofil (31, 41, 42) gelenkig verbunden ist, wobei die Aktivierung der Feststellung der Sicherheitsvorrichtung (1) auf dem Holm (3) durch die Position der Klemmbacke (60) und nicht durch jene des Führungsprofils (31, 41, 42) bestimmt wird, wobei es eine auf der Klemmbacke angeordnete Betätigungsvorrichtung (70) dem Benutzer ermöglicht, das Lösen nach unten durch Betätigung der Klemmbacke (60) zu bewirken.

2. Sicherheitsvorrichtung (1) für das Arbeiten in der Höhe nach Anspruch 1, **dadurch gekennzeichnet, dass** die Klemmbacke (60) mit dem Führungsprofil (31, 41, 42) mittels einer Nocke (71) gelenkig verbunden ist, die in Drehung um einen ersten Drehzapfen (72a), der auf dem Führungsprofil (31, 41, 42) angeordnet ist, und um einen zweiten Drehzapfen (72b), der auf der Klemmbacke (60) angeordnet ist, gelenkig montiert ist.

3. Sicherheitsvorrichtung (1) für das Arbeiten in der Höhe auf einer Leiter (2) nach Anspruch 1, **dadurch gekennzeichnet, dass** der Zusammenbau mittels eines Bolzens und Schrauben (28), eines Rahmens (20), der von vier Trägern gebildet ist, die einen Griff darstellen, wobei die Hand durch einen in seiner Mitte vorgesehenen Durchgang (21) geführt wird, eines ersten Führungsprofils (31), das an der ersten Seitenwand des Griffes (20) befestigt wird, eines zweiten seitlichen Führungsprofils (41), das an der zweiten Seitenwand des Griffes (20) befestigt wird, eines Verbindungsteils (45), der auf der Seite des Rahmens (20) in Verbindung mit dem Holm (3) der Leiter (2) angeordnet wird, das Führungsprofil (31, 41, 42) und seinen Griff (20) bildet.

4. Sicherheitsvorrichtung (1) für das Arbeiten in der Höhe auf einer Leiter (2) nach Anspruch 1, **dadurch gekennzeichnet, dass** die Klemmbacke (60) eine allgemeine rechteckige Form mit einer ersten in ihrer Mitte mit einer Öffnung (O) versehenen Seite, einer zweiten gegenüber liegenden Seite, die mit einer Stabrippe (64) versehen ist, zwei senkrechten gegenüber liegenden Klemmseiten (61, 62), deren erste Klemmseite (62) eine abgeflachte Form aufweist, und deren zweite Klemmseite eine allgemeine rechteckige Form mit vorspringender Ecke aufweist, besitzt, wobei der Holm der Leiter am Anschlag zwischen den beiden Klemmseiten (61, 62) festgestellt wird.

5. Sicherheitsvorrichtung (1) für das Arbeiten in der Höhe auf einer Leiter (2) nach Anspruch 1, **dadurch gekennzeichnet, dass** das Gelenk der Klemmbacke (60) mit dem Führungsprofil (31, 41, 42) einen elastischen Rückschlag mittels einer Feder (R) umfasst, deren Wirkung dazu neigt, die Klemmbacke (60) in Feststellungsposition zu bringen.

6. Sicherheitsvorrichtung (1) für das Arbeiten in der Höhe auf einer Leiter (2) nach Anspruch 5, **dadurch gekennzeichnet, dass** die Feder (R) in einem Kompressionsschlitz (65) angeordnet ist, der an einem ihrer Enden im Bereich der Verbindung mit der Nocke (71) angeordnet ist, wobei die Feststellungsvorrichtung (60) eine allgemeine längliche Form mit einem kleinen Knick mit einem Gefälle (66) von einigen Zentimetern nach der Positionierung der Feder (R) aufweist, um die Feststellungsvorrichtung (60) in einer bevorzugten Feststellungsposition von einigen Grad nach oben zwischen 5° und 10° anzuordnen.

7. Sicherheitsvorrichtung (1) für das Arbeiten in der Höhe auf einer Leiter (2) nach Anspruch 1, **dadurch gekennzeichnet, dass** die Vorrichtung zur Betätigung der Klemmbacke (60) ein Drücker (70) ist, der mit dem Zeigefinger des Benutzers zugänglich ist, wenn seine Hand auf dem Griff (20) liegt.

8. Sicherheitsvorrichtung (1) für das Arbeiten in der Höhe auf einer Leiter (2) nach Anspruch 1, **dadurch gekennzeichnet, dass** ein Verbindungsteil (45) auf der Seite der Höhe des Führungsprofils (31, 41, 42) in Verbindung mit dem Holm der Leiter angeordnet wird.
